# EUROPÄISCHE PATENTSCHRIFT

(11) **EP 1 576 281 B1**
(45) Veröffentlichungstag und Bekanntmachung des Hinweises auf die Patenterteilung: **07.06.2006**
(21) Anmeldenummer: 03776910.6
(22) Anmeldetag: 19.11.2003
(51) Int. Cl.: F02M 61/04, F02M 61/18, F02M 51/06, F15B 13/04, F16K 11/07

(54) **SCHIEBERVENTIL**
SLIDING VALVE
SOUPAPE A COULISSE

(30) Priorität: 20.12.2002 DE 10261175
(43) Veröffentlichungstag der Anmeldung: 21.09.2005
(73) Patentinhaber: DaimlerChrysler AG, 70567 Stuttgart (DE)
(72) Erfinder: HERTWECK, Gernot, 70736 Fellbach (DE); KÖGL, Holger, 73732 Esslingen (DE); KOYANAGI, Katsuyoshi, 73733 Esslingen (DE); MÜLLER, Heinrich, 56154 Boppard (DE); ÖING, Heinz, 26892 Dörpen (DE); RENNER, Gregor, 70619 Stuttgart (DE); STOTZ, Marco, 70771 Leinfelden-Echterdingen (DE); WOBBE, Jens-Peter, 55618 Simmental (DE)
(86) Internationale Anmeldenummer: PCT/EP2003/012936
(87) Internationale Veröffentlichungsnummer: WO 2004/059161

(56) Entgegenhaltungen:
- EP-A- 0 713 967
- DE-A- 2 855 497
- DE-A- 4 119 402
- DE-A- 19 908 420
- FR-A- 2 699 638
- US-A- 3 762 443
- US-A- 4 233 885
- US-A- 5 392 745

## Beschreibung

Die Erfindung betrifft ein Schieberventil nach dem Oberbegriff des Anspruchs 1.

Aus der DE 199 16 485 C2 ist eine Hubkolbenbrennkraftmaschine mit einer Kraftstoffeinspritzdüse bekannt. Diese besitzt eine hohle Ventilnadel mit einem zu einem Brennraum der Brennkraftmaschine hin weisenden Ventilnadelkopf. Zwischen dem Hohlraum der Ventilnadel und ihrem äußeren Umfang sind Düsenbohrungen vorgesehen, durch die der Kraftstoff im geöffneten Zustand des Einspritzventils in den Brennraum gespritzt wird. Das Einspritzventil öffnet, indem die Ventilnadel nach außen zum Brennraum hin verschoben wird, wobei eine Ventilsitzfläche am Nadelkopf von einem Ventilsitz an einem Düsenkörper abhebt. Der momentane Öffnungsquerschnitt der Düsenlöcher wird in Abhängigkeit vom Nadelhub von einer Steuerkante am inneren Rand des Ventilsitzes des Düsenkörpers bestimmt.

Das Einspritzventil besitzt zwei Reihen von steuerbaren Düsenlöchern, die in Bewegungsrichtung der Ventilnadel zueinander versetzt angeordnet sind. Die Düsenlöcher der einen Reihe unterscheiden sich von den Düsenlöchern der anderen Reihe in ihrer Neigung zur Düsenachse und in ihrer Querschnittform, so dass die Gemischbildung im Brennraum in weiten Bereichen an die Betriebsparameter angepasst werden kann. Das Kraftstoffeinspritzventil ist eine Kombination aus einem Sitzventil, wodurch im geschlossenen Zustand ein Nachtropfen der Einspritzdüse verhindert wird und einem Schieberventil, wodurch die Einspritzmenge und Kraftstoffaufbereitung variiert werden kann. Wegen der Düsenbohrungen in der Ventilnadel müssen die Wände der Ventilnadeln eine ausreichende Stärke besitzen. Ferner erhöht der Ventilnadelkopf die Masse des Ventils, sodass neben der Komplexität der Einspritzdüse durch die Kombination zweier Steuermechanismen die Nadelansteuerung und Aktuatorik wegen der Masse der Düsennadel sehr aufwändig ist und zu Schaltgeräuschen führen kann. Außerdem ist ein solches System nicht für Einspritzdüsen mit nach innen öffnenden Düsennadeln möglich.

Aus der EP 0 713 967 A1 ist eine nach innen öffnende Einspritzdüse bekannt mit ebenfalls zwei Reihen von Düsenbohrungen, die in den Düsenkörper eingebracht sind und durch eine koaxial angeordnete Schiebehülse über ein entsprechendes stirnseitiges Sackloch und radial verlaufende Kraftstoffkanäle mit dem Kraftstoffdrucksystem verbunden werden können. Die Schiebehülse ist ein dickwandiges, zylindrisches Bauteil, das in den Düsenkörper axial verschiebbar, präzise eingepasst ist.

Aus der DE 41 19 402 A1 ist ein Schieberventil bekannt, bei dem in einem Steuerzylinder eine Schiebehülse axial verschiebbar angeordnet ist. Die Schiebehülse besitzt in der Stirnseite, die einem Druckmitteleingang des Steuerzylinders zugewandt ist, ein Sackloch, von dem aus radial verlaufende Druckmittelkanäle ausgehen. Diese münden an Steuerflächen am Umfang der Schiebehülse und stellen je nach Position der Schiebehülse eine Verbindung zwischen dem Druckmitteleingang und Arbeitsleitungen bzw. einem Rücklauf her. Die Schiebehülse besteht aus einem elastisch verformbaren Material, sodass die Steuerflächen an der Schiebehülse zum Steuerzylinder hin radial elastisch nachgiebig sind. Dadurch können sie ohne hohen Fertigungsaufwand für enge Passungen die Steueröffnungen im geschlossenen Zustand dicht abschließen. Hierbei ist es vorteilhaft, dass die Steuerflächen unter einer vorbestimmten Vorspannung am Steuerzylinder anliegen oder durch den Druck eines gesteuerten Mediums, eines Gases oder einer Flüssigkeit, gegen den Steuerzylinder gedrückt werden. Da der Anpressdruck mit steigendem Mediumdruck größer wird, dichtet das Schieberventil auch bei hohen Mediendrücken sicher ab.

Der Erfindung liegt die Aufgabe zugrunde, ein dicht schließendes Schieberventil zu vereinfachen und die Masse der bewegten Teile zu verringern. Sie wird gemäß der Erfindung durch die Merkmale des Anspruchs 1 gelöst. Weitere vorteilhafte Ausgestaltungen ergeben sich aus den Unteransprüchen.

Nach der Erfindung weist die Schiebehülse im Bereich der Steuerfläche mindestens einen Längsschlitz auf, sodass die Steuerfläche radial nachgeben kann. Sind mehrere -Steuerflächen über den Umfang verteilt mehreren Steueröffnungen zugeordnet, werden entsprechend viele Längsschlitze vorgesehen, die zwischen sich Federzungen bilden, an denen die Steuerflächen angeordnet sind. Wenn die Längsschlitze bis zur Stirnseite der Schiebehülse durchgeführt sind, ist es vorteilhaft, die Steuerflächen am Ende der so gebildeten Federzungen anzuordnen. Durch die geometrische Gestaltung der Federzungen kann deren Federcharakteristik beeinflusst und auf den Einsatzfall abgestimmt werden.

Da bei einem Kraftstoffeinspritzventil das Medium, nämlich der Kraftstoff unter hohem Druck durch den Hohlraum der Ventilnadel bzw. der Schiebehülse zugeführt wird, eignet sich ein solches Schieberventil insbesondere als Kraftstoffeinspritzventil; jedoch ist es gleichermaßen für andere Anwendungsfälle und zum Steuern von gasförmigen Medien geeignet. Das erfindungsgemäße Schieberventil zeichnet sich vor allem durch einen einfachen Aufbau, Leckagefreiheit und einer geringen Masse der bewegten Teile aus, wodurch sich der Aufwand für die Steuerung und Aktuatorik bei kurzen Ansprechzeiten verringert. Ferner werden Schaltgeräusche vermieden.

Zweckmäßigerweise werden die Federzungen im Bereich der Steuerflächen verstärkt. Dadurch erhalten die Steuerflächen eine ausreichende Formstabilität, sodass sie sich dicht an die Steueröffnungen anlegen können.

Um die Montage des Schieberventils zu vereinfachen, wird es zweckmäßigerweise in einer Cartridge-Bauweise ausgeführt. Ferner kann die Schiebehülse aus magnetisch leitendem Material hergestellt sein und ihr oberer Teil gleichzeitig als Anker eines Magnetkreises dienen. Dadurch erreicht man eine vereinfachte, kompakt bauende Aktuatorik.

Damit die Steuerflächen der Schiebehülse den Steueröffnungen eindeutig zugeordnet sind, ist es zweckmäßig, die Schiebehülse während ihrer Axialbewegung gegen Verdrehen zu sichern oder in der Drehbewegung zwangsweise zu führen. Dies kann z.B. dadurch geschehen, dass die Schiebehülse oder ein mit ihr verbundenes Teil ein von der Kreisform abweichendes Querschnittprofil aufweist, das in einer passenden Führung des Ventilkörpers geführt ist. Ein solches Profil könnte z.B. ein Vielkantprofil sein. Ferner könnte die Schiebehülse in einem Steilgewinde geführt sein.

Weitere Vorteile ergeben sich aus der folgenden Zeichnungsbeschreibung. In der Zeichnung ist ein Ausführungsbeispiel der Erfindung dargestellt. Die Zeichnung, die Beschreibung und die Ansprüche enthalten zahlreiche Merkmale in Kombination.

Dabei zeigen:
- Fig. 1: einen schematischen Längsschnitt durch ein erfindungsgemäßes Schieberventil und
- Fig. 2: eine perspektivische Ausschnittsvergrößerung einer Variante nach Fig. 1 mit zwei Reihen Düsenbohrungen.

Ein Schieberventil 10 in Form eines Kraftstoffeinspritzventils für eine Brennkraftmaschine besitzt ein Ventilgehäuse 11, in dem eine Schiebehülse 12 in einem Steuerzylinder 13 axial in Bewegungsrichtung 29 verschiebbar geführt ist. Die Schiebehülse 12 ist durch einen Querstift 15, der in einer Querbohrung 16 der Schiebehülse 12 eingesetzt ist, mit einer Ventilstange 14 verbunden. Diese wird von einer nicht näher dargestellten Aktuatorik, z.B. von einem Elektromagneten, betätigt. Dabei können die Schiebehülse 12 und ihr oberer Teil 27 aus magnetischem Werkstoff hergestellt werden und als Magnetanker ausgebildet sein.

Die Schiebehülse 12 weist von ihrem freien Ende ausgehend Längsschlitze 24 auf, die über den Umfang verteilt sind und zwischen sich Federzungen 25 bilden, an deren Enden am äußeren Umfang Steuerflächen 23 angeordnet sind, die mit Steueröffnungen 17, 18 im Steuerzylinder 13 zusammenwirken. An die Steueröffnungen 17, 18 schließen sich nach außen gerichtete Düsenbohrungen 19, 20 an. Diese sind in Bewegungsrichtung 29 der Schiebehülse 12 versetzt zueinander angeordnet. Im geschlossenen Zustand des Schieberventils 10 überdecken die Steuerflächen 23 die Steueröffnungen 17, 18. Dabei kann eine Steuerfläche 23 mit einer oder mehreren Steueröffnungen 17, 18 zusammenwirken. Durch die Bewegung der Schiebehülse 12 in eine Richtung, wird zunächst die entsprechende Steueröffnung 17 oder 18 freigegeben und bei einem weiteren Verstellen Schiebehülse 12 die bisher verschlossen gebliebene Steueröffnung 17 oder 18. Somit kann die Schiebehülse 12 mehrere Steueröffnungen 17 oder 18 wechselweise oder nacheinander mehr oder weniger aufsteuern.

Im Bereich 26 der Steuerflächen 23 sind die Federzungen 25 verstärkt, so dass durch die erhöhte Formsteifigkeit die Steuerflächen 23 dicht an den Steueröffnungen 17, 18 anliegen und diese leckagefrei abschließen. Der Druck, mit dem die Steuerflächen 23 an den Steueröffnungen 17, 18 anliegen, kann durch eine bestimmte Vorspannung der Federzungen 25 erreicht werden oder durch den Druck des zu steuernden Mediums. Dieses wird durch einen Hohlraum 22 der Schiebehülse 12 zentral zugeführt und durch die Düsenbohrungen 19, 20 gefördert. Der Steuerzylinder 13 schließt stirnseitig mit dem Sackloch 21 ab. Zweckmäßigerweise werden die Federzungen 25 um einen vorgegebenen Betrag nach außen vorgebogen. Ferner kann die Federcharakteristik durch die Werkstoffauswahl und die geometrische Gestaltung bestimmt werden. Um die Schiebehülse gut montieren zu können, besitzt das Ventilgehäuse 11 zum Steuerzylinder 13 hin einen konischen Bereich 28, durch den die Federzungen 25 auf das Maß des Steuerzylinders 13 zurück gedrückt werden.

Die Ausführung nach Fig. 2, die im wesentlichen einen Ausschnitt der Fig. 1 in vergrößertem Maßstab darstellt, zeigt zwei Reihen von Düsenbohrungen 19, 20, die in Bewegungsrichtung 29 und/oder in Umfangsrichtung versetzt zueinander angeordnet sind. Die Düsenbohrungen 19, 20 können zur Bewegungsrichtung 29 eine unterschiedliche Neigung aufweisen und außerdem unterschiedliche Querschnittprofile besitzen, wie es an sich bei Kraftstoffeinspritzventilen der eingangs erwähnten Art bekannt ist.

## Patentansprüche

1. Schieberventil mit einer in einem Steuerzylinder axial verschiebbaren Schiebehülse, die mit mindestens einer Steuerfläche an ihrem äußeren Umfang mindestens eine Steueröffnung in dem Steuerzylinder steuert, wobei die Steuerfläche (23) zum Steuerzylinder (13) hin radial elastisch nachgiebig ist und am Steuerzylinder (13) anliegt,
**dadurch gekennzeichnet,**
**dass** die Schiebehülse (12) im Bereich der Steuerfläche (23) mindestens einen Längsschlitz (24) aufweist.

2. Schieberventil nach Anspruch 1,
**dadurch gekennzeichnet,**
**dass** mehrere Längsschlitze (24) vorgesehen sind, die zwischen sich Federzungen (25) bilden, an denen die Steuerflächen (23) angeordnet sind.

3. Schieberventil nach Anspruch 2,
**dadurch gekennzeichnet,**
**dass** die Federzungen (25) im Bereich (26) der Steuerflächen (23) verstärkt sind.

4. Schieberventil nach einem der vorhergehenden Ansprüche,
**dadurch gekennzeichnet,**
**dass** die Steuerfläche (23) durch den Druck eines gesteuerten Mediums gegen den Steuerzylinder (13) gedrückt wird.

5. Schieberventil nach einem der vorhergehenden Ansprüche,
**dadurch gekennzeichnet,**
**dass** es in Cartridge-Bauweise ausgeführt ist.

6. Schieberventil nach einem der vorhergehenden Ansprüche,
**dadurch gekennzeichnet,**
**dass** die Schiebehülse (12) aus magnetisch leitendem Material hergestellt ist und ihr oberer Teil (27) gleichzeitig als Anker eines Magnetkreises dient.

7. Schieberventil nach einem der vorhergehenden Ansprüche,
**dadurch gekennzeichnet,**
**dass** die Schiebehülse (12) verdrehsicher im Steuerzylinder (13) geführt ist.

8. Schieberventil nach einem der vorhergehenden Ansprüche, **dadurch** gekennzeichent,
**dass** der Steuerzylinder (13) einen konischen Bereich (28) zum Einfädeln der Schiebehülse (12) aufweist

9. Schieberventil nach einem der vorhergehenden Ansprüche,
**dadurch gekennzeichnet,**
**dass** es ein Kraftstoffeinspritzventil für eine Brennkraftmaschine ist.

10. Schieberventil nach einem der vorhergehenden Ansprüche,
**dadurch gekennzeichnet,**
**dass** im Steuerzylinder (13) mindestens zwei axial versetzte Steueröffnungen (17, 18) mit sich anschließenden Düsenbohrungen (19, 20) vorgesehen sind.

11. Schieberventil nach Anspruch 10,
**dadurch gekennzeichnet,**
**dass** sich mindestens zwei Düsenbohrungen (19, 20) in Bezug auf ihre Lage und/oder Form unterscheiden.

## Claims

1. Sliding valve having a sliding sleeve which is axially displaceable in a control cylinder and which controls, with at least one control face on its outer periphery, at least one control opening in the control cylinder, the control face (23) being radially elastically flexible in the direction of the control cylinder (13) and bearing against the control cylinder (13), **characterized in that** the sliding sleeve (12), in the region of the control face (23), has at least one longitudinal slot (24).

2. Sliding valve according to Claim 1, **characterized in that** a plurality of longitudinal slots (24) are provided, which form between them spring tongues (25), on which the control faces (23) are disposed.

3. Sliding valve according to Claim 2, **characterized in that** the spring tongues (25) are reinforced in the region (26) of the control faces (23).

4. Sliding valve according to one of the preceding claims, **characterized in that** the control face (23) is forced against the control cylinder (13) by the pressure of a controlled medium.

5. Sliding valve according to one of the preceding claims, **characterized in that** it is realized in cartridge construction.

6. Sliding valve according to one of the preceding claims, **characterized in that** the sliding sleeve (12) is made of magnetically conductive material and its top part (27) simultaneously serves as the armature of a magnetic circuit.

7. Sliding valve according to one of the preceding claims, **characterized in that** the sliding sleeve (12) is guided in the control cylinder (13) in a torsionally secure manner.

8. Sliding valve according to one of the preceding claims, **characterized in that** the control cylinder (13) has a conical region (28) for the threading of the sliding sleeve (12).

9. Sliding valve according to one of the preceding claims, **characterized in that** it is a fuel injection valve for an internal combustion engine.

10. Sliding valve according to one of the preceding claims, **characterized in that** in the control cylinder (13) there are provided at least two axially offset control openings (17, 18), having adjoining nozzle bores (19, 20).

11. Sliding valve according to Claim 10, **characterized in that** at least two nozzle bores (19, 20) differ in relation to their position and/or shape.

## Revendications

1. Soupape à coulisse avec une douille coulissante axialement déplaçable dans un cylindre de commande, laquelle commande par au moins une surface de commande sur son contour extérieur une ouverture de commande au moins dans le cylindre de commande, la surface de commande (23) étant élastiquement déformable dans le sens radial vers le cylindre de commande (13) et reposant contre le cylindre de commande (13),
**caractérisée en ce que**
la douille coulissante (12) comporte au moins une fente oblongue (24) dans la zone de la surface de commande (23).

2. Soupape à coulisse selon la revendication 1,
**caractérisée en ce que**
plusieurs fente oblongues (24) sont prévues, formant entre elles des languettes flexibles (25), contre lesquelles sont disposées les surfaces de commande (23).

3. Soupape à coulisse selon la revendication 2,
**caractérisée en ce que**
les languettes flexibles (25) sont renforcées dans la zone (26) des surfaces de commande (23).

4. Soupape à coulisse selon l'une des revendications précédentes,
**caractérisée en ce que**
la surface de commande (23) est serrée contre le cylindre de commande (13) par la pression d'un milieu commandé.

5. Soupape à coulisse selon l'une des revendications précédentes,
**caractérisée en ce que**
celle-ci est exécutée avec une construction en cartouche.

6. Soupape à coulisse selon l'une des revendications précédentes,
**caractérisée en ce que**
la douille coulissante (12) est fabriquée en matériau électriquement conducteur et **en ce que** sa partie supérieure (27) sert simultanément d'induit pour un circuit magnétique.

7. Soupape à coulisse selon l'une des revendications précédentes,
**caractérisée en ce que**
la douille coulissante (12) est guidée avec une sécurité anti-rotation dans le cylindre de commande (13).

8. Soupape à coulisse selon l'une des revendications précédentes,
**caractérisée en ce que**
le cylindre de commande (13) présente une zone conique (28) pour l'insertion de la douille coulissante (12).

9. Soupape à coulisse selon l'une des revendications précédentes,
**caractérisée en ce que**
celle-ci est une soupape d'injection de carburant pour un moteur à combustion interne.

10. Soupape à coulisse selon l'une des revendications précédentes,
**caractérisée en ce qu'**
au moins deux ouvertures de commande (17, 18) axialement décalées sont prévues dans le cylindre de commande (13), avec des alésages de gicleur (19, 20) qui leur sont raccordés.

11. Soupape à coulisse selon la revendication 10,
**caractérisée en ce qu'**
au moins deux alésages de gicleur (19, 20) diffèrent par leur position et/ou leur forme entre eux.
